# EUROPÄISCHE PATENTSCHRIFT

(11) **EP 1 206 812 B1**
(45) Veröffentlichungstag und Bekanntmachung des Hinweises auf die Patenterteilung: **05.03.2003**
(21) Anmeldenummer: 00953362.1
(22) Anmeldetag: 10.08.2000
(51) Int. Cl.: H01P 5/08

(54) **HOHLLEITERÜBERGANG**
WAVE GUIDE ADAPTER
ADAPTATEUR DE GUIDE D'ONDES

(30) Priorität: 10.08.1999 DE 19937725
(43) Veröffentlichungstag der Anmeldung: 22.05.2002
(73) Patentinhaber: Marconi Communications GmbH, 71522 Backnang (DE)
(72) Erfinder: ROSENBERG, Uwe, D-71522 Backnang (DE); SCHNEIDER, Martin, D-71554 Weissach Im Tal (DE)
(74) Vertreter: Camp, Ronald
(86) Internationale Anmeldenummer: IB0001177
(87) Internationale Veröffentlichungsnummer: WO01011713

(56) Entgegenhaltungen:
- EP-A- 0 189 963
- US-A- 3 750 183
- US-A- 4 540 959

## Beschreibung

Die vorliegende Erfindung betrifft einen Hohlleiterübergang zur reflexionsarme Übertragung von elektromagnetischer Energie eines bestimmten Frequenzbereichs zwischen dem Grundwellentyp eines Rechteckhohlleiters mit bezüglich des ausbreitungsfähigen Wellentyps eindeutigem Querschnitt und dem Grundwellentyp eines elliptischen Hohlleiters, der die Ausbreitung des Grundwellentyps und von höheren Wellentypen in besagtem Frequenzbereich zuläßt, wobei der Hohlleiterübertragung mit einem Längskanal, der auf wenigstens einem Teil seiner Länge die Ausbreitung von höheren Wellentypen in besagtem Frequenzbereich zuläßt und der eine Mehrzahl von in Übertragungsrichtung aufeinander folgenden Stufen unterschiedlichen Querschnitts umfäßt und mit zu sätzlich zu dem Rechteck hohlleiter und dem elliptischen Hohlleiter in den Längskanal einmündenden Hohlleitertoren zum Ankoppeln an höhere Wellentypen des elliptischen Hohlleiters versehen ist.

Ein solcher Hohlleiterübergang ist aus DE 38 36 454 C2 bekannt. Derartige Hohlleiterübergänge kommen bei Hochfrequenz-Übertragungsstrecken zum Einsatz, bei denen eine Hochfrequenzwelle mit geringer Dämpfung über längere Strecken übertragen werden muß

Hohlleiter mit eindeutigem Querschnitt, das heißt Hohlleiter, bei denen eine elektromagnetische Welle gegebener Frequenz nur in dem Grundwellentyp ausbreitungsfähig ist, werden für eine Vielzahl von Übertragungszwecken bevorzugt, da bei ihnen die Anregung von stehenden Wellen höherer Wellentypen, die die Transmission einer Übertragungsstrecke für bestimmte Frequenzen empfindlich beeinträchtigen können, ausgeschlossen ist. Derartige eindeutige Hohlleiter weisen aber ihrerseits eine deutlich höhere Dämpfung auf als Hohlleiter mit entsprechend größerem Querschnitt, so daß letztere für eine dämpfungsarme Übertragung auf längeren Strecken bevorzugt werden. Diese Hohlleiter, hier auch als Transporthohlleiter bezeichnet, haben meist einen elliptischen Querschnitt, da diese gegenüber Rechteckhohlleitern nicht nur eine niedrigere Dämpfung aufweisen, sondern auch besonders gute Verlege- und Handhabungseigenschaften haben, so daß ganze Hohlleiterzüge mit Krümmungen aus einem Teil aufgebaut werden können.

Ein Problem bei der Verwendung solcher "übermodierter" Hohlleiter ist, daß an Krümmungen und anderen kleinen Störstellen des Hohlleiterzuges ein kleiner Teil der elektromagnetischen Energie des Grundwellentyps in höhere ausbreitungsfähige Wellentypen konvertiert; die dadurch verursachten stehenden Wellen (Resonanzen) der höheren Wellentypen können die Übertragung empfindlich beeinträchtigen. Um eine Übertragung mit hohem Wirkungsgrad zu erreichen, ist es zum einen notwendig, daß der Grundwellentyp des eindeutigen Hohlleiters effektiv an den Grundwellentyp des Transporthohlleiters angekoppelt wird, wobei die Anregung höherer Wellentypen im Übergang selbst nahezu unterbunden wird, und daß die unvermeidlicherweise im Transporthohlleiter angeregten höheren Wellentypen effektiv gedämpft werden, um die Ausbildung von Resonanzen zu verhindern.

Vorteile der Erfindung Durch die vorliegende Erfindung wird ein Hohlleiterübergang der eingangs genannten Art geschaffen, bei dem die im übermodierten Hohlleiterzug auftretenden höheren Wellentypen effektiv angekoppelt werden. Nur dadurch ist eine nahezu vollständige Bedämpfung dieser höheren Wellentypen möglich. Dieser Vorteil wird erreicht, indem elliptische Stufen im übermodierten Abschnitt des Überganges vorgesehen werden wodurch Reflexionen und damit eine nicht optimale Ankopplung der höheren Wellentypen, die bei einem Übergang von einem rechteckigen auf einen elliptischen Querschnitt auftreten, da die Wellentypen nicht kongruent sind (wie bei dem bekannten Übergang), vermieden werden.

Durch diese Maßnahme weisen alle Transformationsstufen im übermodierten Abschnitt elliptische Querschnitte auf.

Der Übergang zum elliptischen Querschnitt des Transporthohlleiters vollzieht sich über mehrere Stufen, wobei sich an jeder Stufe in Abhängigkeit von ihren Querschnittsabmessungen die Zahl der ausbreitungsfähigen Wellentypen un besagtem frequenz bereich erhöhen kann.

Um eine einfache Herstellbarkeit des Hohlleiterüberganges zu erreichen, sind die Hohlleitertore, die sich senkrecht zur Achse des Überganges befinden und mit Absorbern abgeschlossen sind, vorzugsweise in einer Stufe angeordnet. Das bedingt, daß die Querschnitte der einzelnen Transformationsstufen so gewählt sind, daß die Kurzschlußebenen der Wellentypen, die an die Hohlleitertore, dessen große Querschnittsdimension quer zur Achse des Übergangs orientiert sind, einen Abstand von nicht mehr als 1/6 ihrer Hohlleiterwellenlänge zu diesen Toren aufweisen, und daß die Kurzschlußebenen der Wellentypen, die an das senkrechte Hohlleitertor, dessen große Dimension längs zur Achse des Überganges ist, einen Abstand von 1/8 bis 3/8 ihre Hohlleiterwellenlänge (vorzugsweise ca. ¼) zu diesem Tor aufweisen. Eine solche Plazierung hat zur folge, daß die höheren Wellentypen des Transporthohlleiters effektiv angekoppelt werden.

Vorzugsweise weist der Hohlleiterübergang zwei senkrecht zu seiner Achse langgestreckte Tore auf, die in Richtung der großen Achse des elliptischen Querschnitts beabstandet sind. An diese zwei Tore können zwei Hohlleiterkanäle anschließen, die jeweils mit Armen eines T-Stücks verbunden sind. Eine solche Konstruktion erlaubt es, in dem Transporthohlleiter noch einen zweiten, von dem Grundwellentyp unabhängigen Wellentyp anzukoppeln, mit dem ein zweites Signal entkoppelt zum Signal des Grundwellentyps zusätzlich mit dem Transporthohlleiter übertragen werden kann.

Wenigstens an eines der Tore schließt eine Kammer an, die ein dämpfendes Material zum Abdämpfen der eingekoppelten Wellentypen enthält.

Der Hohlleiterübergang ist auf einfache Weise herstellbar, indem der Längskanal mit einem parallel zur Längsachse des Hohlleiterübergangs geführten Werkzeug gefräst wird. Dadurch ist es möglich, die Zahl der Teile des Hohlleiterübergangs gering zu halten und so Dichtigkeitsprobleme zu vermeiden. Die Dichtigkeit des Hohlleiterübergangs ist von Bedeutung, weil Hohlleitersysteme im allgemeinen mit einem leichten Überdruck betrieben werden, um eine Beeinträchtigung ihrer Funktion durch Eindringen von Feuchtigkeit zu vermeiden.

Der erfindungsgemäße Hohlleiterübergang kann ganz aus einem Stück gefertigt werden, indem die Tore mit einem senkrecht zur Längsachse des Hohlleiterübergangs geführten Werkzeug gefräst werden. Alternativ ist es auch möglich, daß der Hohlleiterübergang zwei Stücke umfaßt, die an einer Fläche aneinanderstoßen, die die Tore schneidet. Auf diese Weise wird die Länge und Zahl der erforderlichen Dichtungen gering gehalten und Dichtigkeitsprobleme werden vermieden.

Weitere Merkmale und Vorteile der Erfindung ergeben sich aus der nachfolgenden Beschreibung von Ausführungsbeispielen mit Bezug auf die Figuren.

Figuren
- Figuren 1 bis 3: zeigen den Hohlleiterübergang gemäß einer ersten Ausgestaltung in zwei Seitenansichten und einer Draufsicht in axialer Richtung;
- Figur 4: zeigt eine Draufsicht in axialer Richtung auf eine zweite Ausgestaltung des Hohlleiterübergangs.

### Beschreibung der Ausführungsbeispiele

In Figur 1 ist ein erstes Ausführungsbeispiel des Hohlleiterübergangs in einer Seitenansicht dargestellt. An einen Rechteckhohlleiter 1 mit eindeutigem Querschnitt (nur der Grundwellentyp H10 ist ausbreitungsfähig) schließt sich der Übergang mit drei Stufen 3,4,5 an, deren elliptische Querschnitte jeweils von dem Rechteckhohlleiter 1 fort zunehmen. Der Querschnitt der schmalsten Stufe 3 ist ebenfalls eindeutig. Es schließt sich eine Stufe 6 an, die eine Fünftorverzweigung mit drei senkrecht zur Ausbreitungsrichtung der Hochfrequenzwelle beziehungsweise zur Achse 7 einmündenden Hohlleitertoren 10,11,12 bildet, wie insbesondere in der teilgeschnittenen Draufsicht von Figur 2 zu erkennen ist.

Die senkrechte zur Achse des Übergangs anschließenden Tore 10,11,12 weisen für den Nutzfrequenzbereich einen eindeutigen Querschnitt auf, das heißt, in den an den Toren anschließenden Hohlleiterabschnitten 100,110,120 ist nur der entsprechende Grundwellentyp (H10) ausbreitungsfähig. Die Hohlleitertore 10,11 liegen in Richtung der langen Hauptachse des elliptischen Querschnitts beabstandet gegenüber in der in Figur 2 dargestellten Schnittebene. Die Breitseiten dieser Hohlleitertore 10, 11 sind parallel zur kleinen Hauptachse. Daher koppeln die höheren Schwingungstypen des elliptischen Hohlleiters, welche in dem Bereich der Tore Wandströme längs zur Ausbreitungsrichtung aufweisen, wie etwa Hs11, Hs21, EC01 , Ec11, den H10 Wellentyp dieser Hohlleitertore 10,11 an. Um eine effektive Kopplung dieser Wellentypen zu erreichen, sind die Abmessungen der Stufen 3,4,5 so gewählt, daß sich für diese Wellentypen jeweils Kurzschlußebenen ergeben, deren Abstand von der Schnittebene der Figur 2 kleiner als 1/6 der Hohlleiterwellenlänge des entsprechenden Wellentyps ist. Durch eine geeignete Wahl der Abmessungen der Stufen 3 bis 6 kann erreicht werden, daß die Grenzwellenlängen einzelner dieser Wellentypen und infolgedessen ihre Kürzschlußebenen übereinfallen. So ist es möglich, die wichtigsten dieser Wellentypen durch Optimierung der Abmessungen einer kleinen Zahl von Stufen wirksam an die Tore 10, 11 zu koppeln.

Ein drittes Tor 12 ist auf der kurzen Hauptsache der Ellipsenform von Stufe 6 angeordnet, die Breitseite dieses Tores erstreckt sich in axialer Richtung des Überganges. Der H10 Wellentyp dieses Tores koppelt Wellentypen an, die Wandströme quer zur Ausbreitungsrichtung induzieren, wie Hc21, Hs11. Bei diesen Wellentypen ist Voraussetzung für eine effektive Kopplung, daß die Kurzschlußebene sich in einem Abstand von etwa 1/8 bis 3/8, vorzugsweise ¼ der Hohlleiterwellenlänge des entsprechenden Wellentyps von dem Tor 12 befindet.

In dem Ausführungsbeispiel befinden sich die seitlichen Tore im Bereich der letzten Transformationsstufe des Übergangs zum elliptischen Hohlleiter. Damit treten wenig Reflexionen für die höheren Wellentypen auf, die im Transporthohlleiter entstehen können, das heißt, sie können effektiv an die entsprechenden seitlichen Hohlleitertore angekoppelt werden. Diese letzte Stufe des Übergangs könnte auch kongruent mit dem daran anschließenden Transporthohlleiter sein, um so auch geringe Reflexionen an der Grenze zum Transporthohlleiter 2 zu vermeiden.

Mit den großen und kleinen Hauptachsen und den Längen der einzelnen elliptischen Stufen sind genügend freie Parameter vorhanden, mit denen die entsprechenden Kurzschlußebenen der höheren Wellentypen optimal für den Nutzfrequenzbereich positioniert werden können, als auch die sehr gute Anpassung für die Grundwellentypen des rechteckigen Hohlleiters 1 und des Transporthohlleiters 2 erreicht werden kann. Dabei ist es auch möglich, daß das Verhältnis von großer zu kleiner Halbachse für verschiedene Stufen unterschiedlich ist.

An die Tore 10,11,12 schließen jeweils Kammern 100,110,120 mit dem gleichen Querschnitt wie die Tore an. Diese Kammern enthalten ein absorbierendes Material, das die in die Kammern eingekoppelte elektromagnetische Energie der höheren Wellentypen dämpft.

Figur 3 zeigt in einer weiteren Perspektive den Hohlleiterübergang mit den daran anschließenden Hohlleitern 1,2 sowie die Orientierung der Tore.

Bei der in Figur 4 in einer Draufsicht aus der Richtung des Rechteckhohlleiters 1 dargestellten Ausgestaltung sind die Kammern 100,110 durch Rechteckhohlleiter 101,111 ersetzt, deren Querschnitt dem der Tore 10,11 entspricht, und die an einem T-Stück 13 zu einem einheitlichen Leiter 14 zusammengeführt sind. Die Hohlleiter 101, 111 haben gleiche Längen und einen eindeutigen Querschnitt, auf dem nur der H10-Schwingungstyp ausbreitungsfähig ist.

Eine im Anschlußtor 14 eingespeiste elektromagnetische Welle wird durch die T-Verzweigung in zwei gleich große Anteile aufgeteilt. Durch die Anordnung ergeben sich dann an den Orten der Tore 10,11 entgegengesetzte parallel zur Achse des Überganges gerichtete Wandströme, die den Ec01 Wellentyp des übermodierten Transporthohlleiters 2 ankoppeln. Der Hc11 Grundwellentyp ist dazu entkoppelt, da er im Bereich der Tore 10,11 nur Wandströme senkrecht zur Ausbreitungsrichtung aufweist. So ist es möglich, über den Wellenleiter 14 den Wellentyp Ec01 des übermodierten Hohlleiters gezielt anzuregen und die angeregte Schwingung an einem entsprechend aufgebauten Übergang an dem anderen Ende des übermodierten Hohlleiters 2 wieder abzugreifen. Auf diese Weise kann der Hohlleiter 2 zur gleichzeitigen, wechselwirkungsfreien Übertragung von zwei Nachrichtenkanälen genutzt werden, die jeweils einem der beiden Wellentypen aufmoduliert sind.

Der Hohlleiterübergang wird auf einfache Weise durch Fräsen hergestellt. Dabei kann der Längskanal zum Beispiel mit Hilfe eines Fräskopfs erzeugt werden, der von der Seite der größten Stufe 6 her in einem einstückigen Rohling eingeführt wird und sukzessive die einzelnen Stufen ausfräst. Anschließend werden die Tore jeweils von den Seiten her geschnitten und gefräst und die Kammern 100,110,120 oder die Hohlleiter 101,111, luftdicht daran montiert. Der Übergang kann auch aus zwei Stücken hergestellt werden, die in einer durch die Tore 10,11,12 verlaufenden Ebene, zum Beispiel der Ebene des Schnitts in Figur 2, aneinandergrenzen. In dem Fall ist es möglich, die Kammern 10,11,12 an einem der zwei Stücke jeweils von der besagten Ebene her aus dem Vollen zu fräsen und anschließend luftdicht zu verbinden.

## Patentansprüche

1. Hohlleiterübergang zur reflexionsarmen Übertragung von elektromagnetischer Energie eines bestimmten Frequenzbereichs zwischen dem Grundwellentyp eines Rechteckhohlleiters (1) mit bezüglich des ausbreitungsfähigen wellentyps eindeutigem Querschnitt und dem Grundwellentyp eines elliptischen Hohlleiters (2), der die Ausbreitung des Grundwellentyps und von höheren Wellentypen in besagtem Frequenzbereich zuläßt, wobei der Hohlleiterübergang mit einem Längskanal, der auf wenigstens einem Teil seiner Länge die Ausbreitung von höheren Wellentypen in besagtem Frequenzbereich zuläßt und eineMehrzahl von in Übertragungsrichtung aufeinanderfolgenden Stufen (3,4,5,6) unterschiedlichen Querschnitts umfaßt und mit zusätzlich zu dem Rechteckhohlleiter und dem elliptischen Hohlleiter einmündenden Hohlleitertoren zum Ankoppeln an höhere Wellentypen des elliptischen Hohlleiters (2) versehen ist, **dadurch gekennzeichnet, daß** diejenigen Stufen (4,5,6), in denen inbesagtem Frequenzbereich höhere Wellentypen ausbreitungsfähig sind, einen elliptischen Querschnitt aufweisen.

2. Hohlleiterübergang nach Anspruch 1, **dadurch gekennzeichnet, daß** alle Tore (10,11,12) in den Wänden einer der Stufen (6) angeordnet sind, und daß die Querschnitte der Stufen (3,4,5,6) so gewählt sind, daß Wellentypen, die zu ihrer Ausbreitungsrichtung parallele Wandströme induzieren, eine Kurzschlußebene in einem Abstand von nicht mehr als 1/6 ihrer Hohlleiterwellenlänge von einem sie ankoppelnden Tor (10,11) aufweisen, und daß Wellentypen, die zu ihrer Ausbreitungsrichtung senkrechte Wandströme induzieren, eine Kurzschlußebene in einem Abstand von ca. ¼ ihrer Hohlleiterwellenlänge von einem sie ankoppelnden Tor (12) aufweisen.

3. Hohlleiterübergang nach einem der vorhergehenden Ansprüche, **dadurch gekennzeichnet, daß** er zwei senkrecht zur Achse des Hohlleiterübergangs langgestreckte Tore (10,11) aufweist, die in Richtung der großen Halbachse des elliptischen Querschnitts beabstandet sind.

4. Hohlleiterübergang nach Anspruch 3, **dadurch gekennzeichnet, daß** an die zwei Tore (10,11) Hohlleiterkanäle (101,111) anschließen, die jeweils mit Armen eines T-Stücks (13) verbunden sind.

5. Hohlleiterübergang nach einem der vorhergehenden Ansprüche, **dadurch gekennzeichnet, daß** wenigstens an ein Tor (10,11,12) eine Kammer (100,110,120) anschließt, die ein dämpfendes Material enthält.

6. Hohlleiterübergang nach einem der vorhergehenden Ansprüche, **dadurch gekennzeichnet, daß** der Längskanal mit einem parallel zur Längsachse des Hohlleiterübergangs geführten Werkzeug gefräst ist.

7. Hohlleiterübergang nach Anspruch 6, **dadurch gekennzeichnet, daß** er einstückig ist, und daß die Tore (10,11,12) mit einem senkrecht zur Längsachse des Hohlleiterübergangs geführten Werkzeug gefräst sind.

8. Hohlleiterübergang nach Anspruch 6, **dadurch gekennzeichnet, daß** er zwei Stücke umfaßt, die an einer Fläche aneinanderstoßen, die die Tore schneidet.

9. Hohlleiterübergang nach einem der vorhergehenden Ansprüche, **dadurch gekennzeichnet, daß** die Hohlleitertore (10,11,12) in die Stufe (6) einmünden, an die der elliptische Hohlleiter als Transporthohlleiter anschließbar ist.

10. Anordnung mit einem Transporthohlleiter und wenigstens einem Hohlleiterübergang nach Anspruch 9, **dadurch gekennzeichnet, daß** der Querschnitt des Transporthohlleiters mit dem der daran angeschlossenen Stufe (6) kongruent ist.

## Claims

1. A transition waveguide for the transmission with low reflection of electromagnetic energy of a given frequency range between the dominant mode of a rectangular waveguide (1) having a single-value cross-section with respect to the propagatable mode, and the dominant mode of an elliptical waveguide (2), the transition waveguide allowing the propagation of the dominant mode and of higher modes in the aforementioned frequency range and comprising a longitudinal channel which allows the propagation of higher modes in the aforementioned frequency range over at least a part of its length and a plurality of stages (3, 4, 5, 6) of differing cross-sections which follow one another in the direction of transmission, and the transition waveguide being provided, in addition to the rectangular waveguide and the elliptical waveguide, with waveguide gates opening into said transition waveguide for coupling to higher modes of the elliptical waveguide (2), **characterised in that** the stages (4, 5, 6) in which higher modes in the aforementioned frequency range are propagatable have an elliptical cross-section.

2. A transition waveguide according to Claim 1, **characterised in that** all the gates (10, 11, 12) are arranged in the walls of one of the stages (6), and **in that** the cross-sections of the stages (3, 4, 5, 6) are so selected that the modes which induce wall currents parallel to their direction of propagation have short-circuit planes disposed at a distance of not more than 1/6 of their waveguide wavelength from a gate (10, 11) which couples them, and **in that** modes which induce wall currents perpendicular to their direction of propagation have short-circuit planes disposed at a distance of approx. 1/4 of their waveguide wavelength from a gate (12) which couples them.

3. A transition waveguide according to one of the preceding claims, **characterised in that** it comprises two elongated gates (10, 11) disposed perpendicularly to the axis of the transition waveguide and spaced apart in the direction of the long semiaxis of the elliptical cross-section.

4. A transition waveguide according to Claim 3, **characterised in that** waveguide channels (101, 111), each of which is connected to an arm of a T-piece 13, are connected to the two gates (10, 11).

5. A transition waveguide according to one of the preceding claims, **characterised in that** a chamber (100, 110, 120) containing an attenuating material is connected to at least one gate (10, 11, 12).

6. A transition waveguide according to one of the preceding claims, **characterised in that** the longitudinal channel is milled with a tool guided parallel to the longitudinal axis of the transition waveguide.

7. A transition waveguide according to Claim 6, **characterised in that** it is formed in one piece, and **in that** the gates (10, 11, 12) are milled with a tool guided perpendicularly to the longitudinal axis of the transition waveguide.

8. A transition waveguide according to Claim 6, **characterised in that** it comprises two parts abutting at a face which passes through the gates.

9. A transition waveguide according to one of the preceding claims, **characterised in that** the waveguide gates (10, 11, 12) open into the stage (6) to which the elliptical waveguide is connectable as the transport waveguide.

10. An arrangement comprising a transport waveguide and at least one transition waveguide according to Claim 9, **characterised in that** the cross-section of the transport waveguide is congruent with that of the stage (6) connected thereto.

## Revendications

1. Transition pour guide d'ondes pour le transfert faible en réflexion de l'énergie électromagnétique d'un domaine de fréquence précis entre le mode dominant d'un guide d'ondes rectangulaire (1) muni d'une section transversale bien définie en rapport avec un mode expansible, et le mode dominant d'un guide d'ondes elliptique (2) qui permet la diffusion du mode dominant et de modes plus élevés dans le domaine de fréquence mentionné, moyennant quoi la transition pour guide d'ondes est munie d'un canal longitudinal qui permet sur au moins une partie de sa longueur la propagation de modes plus élevés dans le domaine de fréquence mentionné et comprend plusieurs niveaux (3, 4, 5, 6) d'une section transversale différente qui se suivent dans la direction du transfert dans une section transversale différente, et munie, en plus du guide d'ondes rectangulaire et du guide d'ondes elliptique, d'accès de guide d'ondes confluants afin de rejoindre des modes plus élevés du guide d'ondes elliptique (2), **caractérisée en ce que** les niveaux (4, 5, 6), dans lesquels les modes plus élevés dans le domaine de fréquence mentionné sont capables de se propager, présentent une section transversale elliptique.

2. Transition pour guide d'ondes selon la revendication 1, **caractérisée en ce que** tous les accès (10, 11, 12) sont disposés dans les parois d'un des niveaux (6) et que les sections transversales des niveaux (3, 4, 5, 6) sont choisies de telle façon que les modes qui induisent des flux parallèles le long des parois dans leur direction de propagation présentent un niveau de court-circuit situé à une distance de pas plus d'1/6 de sa longueur d'onde dans le guide d'ondes par rapport à l'accès (10, 11) qui se connecte à elle, et les modes qui induisent des flux verticaux le long des parois dans leur direction de propagation présentent un niveau de court-circuit à une distance d'environ 1/4 de la longueur d'onde du guide d'ondes par rapport à un accès (12) qui se connecte à elle.

3. Transition pour guide d'ondes selon l'une quelconque des revendications précédentes, **caractérisée en ce qu'**elle présente deux accès (10, 11) allongés et disposés verticalement par rapport à l'axe de la transition pour guide d'ondes, accès qui sont à distance égale dans la direction du grand demi-axe de la section transversale elliptique.

4. Transition pour guide d'ondes selon la revendication 3, **caractérisée en ce que** des canaux (101, 111) du guide d'ondes rejoignent les deux accès (10, 11), ces canaux étant chacun relié par les branches d'une jonction en T (13).

5. Transition pour guide d'ondes selon l'une quelconque des revendications précédentes, **caractérisée en ce qu'**au moins une chambre (100, 110, 120) rejoint un accès (10, 11, 12), chambre contenant un matériau amortissant.

6. Transition pour guide d'ondes selon l'une quelconque des revendications précédentes, **caractérisée en ce que** le canal longitudinal est fraisé avec un outil mené parallèlement à l'axe longitudinal de la transition de guide d'ondes.

7. Transition pour guide d'ondes selon la revendication 6, **caractérisée en ce qu'**elle est constituée d'une pièce et que les accès (10, 11, 12) sont fraisés avec un outil qui est mené verticalement à l'axe longitudinal de la transition pour guide d'ondes.

8. Transition pour guide d'ondes selon la revendication 6, **caractérisée en ce qu'**elle comprend deux parties qui sont en contact par une surface qui coupe les accès.

9. Transition pour guide d'ondes selon l'une quelconque des revendications précédentes, **caractérisée en ce que** les accès (10, 11, 12) du guide d'ondes débouchent dans le niveau (6), auquel le guide d'ondes elliptique en tant que guide d'ondes de transport peut se raccorder.

10. Assemblage avec un guide d'ondes de transport et au moins une transition pour guide d'ondes selon la revendication 9, **caractérisé en ce que** la section transversale du guide d'ondes de transport coïncide avec le niveau (6) relié à celui-ci.
